# EUROPÄISCHE PATENTSCHRIFT

(11) **EP 0 338 222 B1**
(45) Veröffentlichungstag und Bekanntmachung des Hinweises auf die Patenterteilung: **28.07.1993**
(21) Anmeldenummer: 89103736.8
(22) Anmeldetag: 03.03.1989
(51) Int. Cl.: B05B 13/06

(54) **Vorrichtung zum Beschichten der Innenflächen zylindrischer Hohlkörper**
Device for coating the inside of cylindrical hollow bodies
Dispositif de revêtement de la surface intérieure de corps creux cylindriques

(30) Priorität: 22.04.1988 DE 8805341 U
(43) Veröffentlichungstag der Anmeldung: 25.10.1989
(73) Patentinhaber: Weatherford Products & Equipment GmbH, 30855 Langenhagen (DE)
(72) Erfinder: Jänsch, Manfred, D-3008 Garbsen 5 (DE)
(74) Vertreter: Arendt, Helmut, Dipl.-Ing.

(56) Entgegenhaltungen:
- CH-A- 571 365
- DE-A- 2 808 903
- DE-U- 8 805 341
- FR-A- 1 452 613
- FR-A- 2 397 912
- US-A- 3 044 441
- US-A- 3 818 862

## Beschreibung

Die Erfindung betrifft eine Vorrichtung zum Beschichten der Innenflächen zylindrischer Hohlkörper mit einem Drehkopf zur Verteilung des Beschichtungswerkstoffs unter Fliehkraftwirkung, wobei der Beschichtungswerkstoff den Drehkopf durch radial nach außen weisende öffnungen verläßt.

Eine Vorrichtung der eingangs genannten Gattung zeigt beispielsweise die Druckschrift US-A-3 044 441. Die Vorrichtung ist für das Beschichten mit einem aus zwei Komponenten bestehenden Material vorgesehen. Das Gerät zeigt einen rotierenden Sprühkopf, der von einem Druckluftmotor angetrieben werden kann. Er ist in Längsrichtung des zu beschichtenden Hohlraumes mit Hilfe einer ortsfesten elektrischen Antriebseinrichtung verstellbar und ortsunabhängig nicht einsetzbar. Eine Vorrichtung zum Aufsprühen einer flüssigen Beschichtungsmasse auf die Innenwand eines rohrförmigen Werkstückes mit Hilfe von Druckluft zeigt die Druckschrift CH-A-571 365. Bei dieser wird ein zunächst in Achsrichtung des Werkstückes gerichteter Beschichtungsmassenstrahl durch einen senkrecht dazu gerichteten und umlaufenden Luftstrahl unter Bildung eines Sprühkegels in radialer Richtung umgelenkt. Diese Art der Beschichtung ist nur mit Material innerhalb eines vorteilhaften Viskositätsbereiches möglich. Das Beschichten von Rohrinnengewinden mit üblichem Schmierfett kann mit der Vorrichtung nach der CH-A-541 365 nicht bewerkstelligt werden.

Durch die AT-PS 383 053 wird eine Vorrichtung zum Auftragen von Beschichtungen auf die Innenflächen von vorzugsweise zylindrischen Hohlkörpern, insbesondere von Gleit- und/oder Korrosionsschutzfetten auf die Innenflächen von Schraubmuffen mit einem in die zu beschichtenden Hohlkörper einführbaren Rotationskörper beschrieben, der mit einem Antrieb zum Drehen um eine zur Achse des zu beschichtenden Hohlkörpers paralleler Achse verbunden ist. Die bekannte Vorrichtung zeigt einen geschlossenen Rotationskörper mit einem Hohlraum, in welchen eine Zuführleitung für das Beschichtungsmittel mündet. Durch einen in der Umfangsfläche des Rotationskörpers vorgesehenen radial nach außen weisenden Austrittsschlitz verläßt das Beschichtungsmittel unter Fliehkraftwirkung den Rotationskörper und trifft auf die ihn umgebende Innenfläche des zu beschichtenden Hohlkörpers. Der Rotationskörper ist wenigstens in Richtung seiner Drehachse und gegebenenfalls auch quer zu dieser verstellbar gehalten. Als Antrieb des Rotationskörpers dient ein Elektromotor, der mit einem Übersetzungsgetriebe und mit dem Rotationskörper selbst auf einem ortsfest angeordneten Schlitten in Längsrichtung der Rotationsdrehachse verfahrbar ist. Mit der bekannten Vorrichtung können zwar die Innenflächen von Muffen beschichtet werden, die an auf dem Boden gelagerten Rohren angebracht sind. Nach beendeter Beschichtung ist es jedoch erforderlich, die Innenflächen zu schützen, um zu verhindern, daß nachträglich die beschichteten Flächen durch Staubanfall wieder verunreinigt werden. Verunreinigtes Fett ist nicht für eine ordnungsgemäße Schmierung von Gewindegängen geeignet und kann zu kostspieligen Defekten beim Zusammenschrauben der auf diese Weise vorbereiteten Rohre führen. Abhilfe hierfür können nur zusätzliche Maßnahmen in Form von Schutzkappen schaffen, die nach dem Beschichtungsvorgang auf die Enden der Hohlkörper gesteckt oder geschraubt werden. Damit sind erhebliche zusätzliche Kosten verbunden. Eine weitere Möglichkeit besteht in der Durchführung des Beschichtungsvorganges unmittelbar vor dem Zusammenfügen der Hohlkörper, beispielsweise von Rohren auf einem Bohrturm, mit welchen eine Erdbohrung ausgekleidet werden soll. Eine Vorrichtung nach der österreichischen Patentschrift ist jedoch für einen Einsatz auf einem Bohrturm völlig ungeeignet. Deshalb konnte beispielsweise das Einfetten von Innengewinden der Rohrmuffen vor Ort nur von Hand geschehen. Das Fett wurde mit einer Fettbürste aufgetragen, wobei ungleichmäßige und zu dicke Fettschichten nicht zu vermeiden waren. Die dadurch verursachten Nachteile sind erheblich. Bei einem zu dünnen Auftrag können die ineinandergreifenden Gewinde fressen. Bei zu dicken Fettschichten wird Fett beim Verschraubungsvorgang aus den Gewindegängen herausgequetscht. Es fällt durch den Rohrstrang nach unten und führt allmählich zu einer Anhäufung größerer Mengen am unteren Ende des Rohrstranges. Empfindliche Meßgeräte, die nach der Vollendung des Stranges bis zum unteren Ende herabgelassen werden, sind durch die Verschmutzung nicht in der Lage, ordnungsgemäß zu arbeiten. Eine übermäßige Fettstärke in den Gewindegängen behindert außerdem einen ordnungsgemäßen Prüfvorgang, mit dem die Gasdichtigkeit der Rohrverbindung kontrolliert werden soll. In sehr geringen Mengen anfallendes Leckgas wird von einer zu starken Fettschicht zwischen den Gewindegängen am Ausströmen gehindert und kann von den Sensoren der Meßgeräte nicht erfaßt werden. Es wird eine Gasdichtigkeit vorgetäuscht, die oftmals nicht vorhanden ist. Die Folgen können schwerwiegend sein. Austretendes Leckgas kann sich in unterirdischen Kavernen sammeln und gegebenenfalls zu Explosionsunfällen führen. Das zum Einfetten benötigte Material befindet sich üblicherweise in einem Gefäß, dessen Deckel abgenommen und nicht nach jedem Fettungsvorgang wieder aufgelegt wird. Staub, zum Teil mit größeren Partikeln durchsetzt, kann die obersten Fettschichten immer wieder verunreinigen.

Aufgabe der Erfindung ist es, eine Vorrichtung nach dem einleitend genannten Gattungsbegriff zu schaffen, mit der die genannten Schwierigkeiten behoben werden können. Insbesondere soll die Vorrichtung für einen Einsatz auf einem Bohrturm geeignet sein, d. h. es muß handlich sein und zuverlässig arbeiten können. Gleichzeitig muß es den für den Betrieb am Bohrturm geltenden Sicherheitsbestimmungen genügen.

Die Erfindung als Lösung dieser Aufgabe zeichnet sich dadurch aus, daß der Drehkopf durch einen Druckluftmotor angetrieben und durch wenigstens einen druckluftbetriebenen Stellzylinder in Längsrichtung des zu beschichtenden Hohlkörpers bewegbar ist, daß der Drehkopf mit dem Druckluftmotor innerhalb eines Gehäuses angeordnet ist, das mit lösbaren Anschlüssen für flexible Versorgungsleitungen einer Versorgungseinheit für Druckluft und den Beschichtungswerkstoff verbunden ist und daß der Druckluftmotor am freien Ende seiner Antriebswelle den Drehkopf trägt und mit seinem dem Drehkopf abgewandten Ende an einem Hubschlitten befestigt ist, der an Führungsstäben innerhalb des Gehäuses geführt ist, wobei innerhalb des Gehäuses eine verstellbare Anschlagplatte für den Hubschlitten angeordnet ist.

Weitere, den Erfindungsgegenstand vorteilhaft gestaltende Merkmale, sind in den Unteransprüchen angegeben.

Die Vorrichtung kann von Hand auf das freie Ende einer Rohrmuffe gesetzt und durch Betätigung eines Schalters in Betrieb gesetzt werden. Nach dem Ansprechen des Endschalters wird es von Hand wieder abgenommen. Durch geeignete pneumatisch wirkende Steuerorgane, beispielsweise Drosselventile, können die Drehzahlen und die Vorschubgeschwindigkeit sowie die Zufuhr der Mengen des Beschichtungswerkstoffs gesteuert werden, so daß die Schichtstärke an die jeweiligen Erfordernisse, die durch die Rohre bestimmt werden, angepaßt werden kann. Der zugehörige Vorratsbehälter für das Fett bleibt verschlossen und damit vor Staubeinfall geschützt. Die Verwendung von Druckluft als Arbeitsmittel und nur von pneumatisch wirkenden Steuerorganen schließt jede Explosionsgefahr aus. Damit ist es für den Einsatz auf Bohrtürmen geeignet. Außerdem zeichnet es sich durch eine technisch einfache Ausbildung aus. Zum Beschichten, beispielsweise des Innengewindes einer Rohrmuffe mit Fett, wird die Vorrichtung mit der Zentrierhülse auf eine Rohrmuffe gesteckt. Durch den Betriebsschalter wird der Druckluftmotor in Gang gesetzt und gleichzeitig der Beschichtungswerkstoff, beispielsweise Gewindefett, über die Versorgungsleitung und das zugehörige starre Endteil dem mit hohen Drehzahlen rotierenden Drehkopf zugeführt. Durch nicht dargestellte kleine Öffnungen im Mantel des Drehkopfes tritt das Fett unter Fliehkraftwirkung radial aus dem Drehkopf aus und beschichtet fein verteilt sämtliche Gewindegänge, da der Motor mit dem Drehkopf gleichzeitig einen Vorschub durch die Betätigung des Stellzylinders erfährt. Sobald der Drehkopf seine äußere Endlage erreicht hat, wird durch einen Endschalter, der beispielsweise zeitabhängig arbeiten kann, der Druckluftmotor abgeschaltet. Gleichzeitig wird der Vorschub beendet. Der Kolben im Zylinder wird unter der Wirkung eines Gegendrucks, da er doppelt wirkend ausgebildet ist, mit dem Hubschlitten, dem daran befestigten Antriebsmotor und mit dem Drehkopf in seine Ausgangslage geschoben. Der Beschichtungsvorgang ist beendet und das Gerät kann von der Rohrmuffe abgehoben werden.

In der Zeichnung ist ein Ausführungsbeispiel der Erfindung schematisch dargestellt und nachstehend erläutert.

Es zeigen:
- Fig. 1: die Gesamtansicht der Vorrichtung mit der Versorgungseinheit,
- Fig. 2: einen Längsschnitt durch die Vorrichtung,
- Fig. 3: einen weiteren Längsschnitt senkrecht zu dem Schnitt gemäß Fig. 2,
- Fig. 4: einen weiteren Längsschnitt unter einem Winkel von etwa 30° zur Darstellung gemäß Fig. 2,
- Fig. 5: die Draufsicht auf die anschlußseitige Stirnseite des Vorrichtungsgehäuses,
- Fig. 6: einen Querschnitt durch die Vorrichtung gemäß Fig. 3 oberhalb der Führungszylinder in ihrer obersten Einstellung,
- Fig. 7: einen Querschnitt durch die Vorrichtung gemäß Fig. 4 und
- Fig. 8: eine Schaltungsanordnung für das Inbetriebsetzen, Abschalten und Regeln des Arbeitsablaufs einer Vorrichtung.

Die gesamte Einrichtung besteht aus der Beschichtungsvorrichtung 1 und der Versorgungseinheit 2. Die Vorrichtung zum Beschichten wird von einem Gehäuse 3 umgeben, das mit einem Anschluß 4 für die in einem Strang 5 zusammengefaßten Versorgungsleitungen versehen ist. An der dem Anschluß 4 für die Versorgungsleitungen gegenüberliegenden Ende des Gehäuses ist eine Zentrierhülse 6 angeordnet, mit der die Beschichtungsvorrichtung auf eine Rohrmuffe 7 eines Rohres 8 setzbar ist. Der Versorgungsstrang 5 führt zur Versorgungseinheit 2, bestehend aus einem pneumatischen Steuerungssystem 9 und einem Behälter 10 für den Vorrat an Beschichtungswerkstoff und die Preßeinrichtung, mit der der Beschichtungswerkstoff über den Versorgungsstrang 5 zur Beschichtungsvorrichtung gefördert wird.

In dem Gehäuse 3 ist ein Hubschlitten 11 in Gehäuselängsrichtung verfahrbar angeordnet. Er trägt Führungshülsen 12a und 12b, die mit Hilfe von Schrauben 13 mit dem Hubschlitten fest verbunden sind. Die Führungshülsen und der Schlitten werden von Führungsstäben 14a, 14b durchsetzt, an denen der Hubschlitten mit seinen Führungshülsen entlanggleiten kann und geführt wird. Die Führungsstäbe sind mit stirnseitigen Gehäusedeckeln 15 und 16 verschraubt. Zu diesem Zweck sind sie an ihren Enden mit Gewinden 17 versehen. Zur Fixierung dienen Schraubenmuttern 18. Der Gehäusedeckel 15 an der Anschlußseite ist hierfür mit Öffnungen 19 versehen, während der Gehäusedeckel 16 an der gegenüberliegenden Seite mit Gewindebuchsen 20 ausgerüstet ist. Dadurch ist für eine einfache Montage gesorgt.

Zum Antrieb des Schlittens dient wenigstens ein Stellzylinder 21, der am anschlußseitigen Gehäusedeckel 15 mit Hilfe einer Schraubenmutter 22 und einem Gewindeansatz 23 befestigt ist. Das freie Ende der aus dem Zylinder ausfahrbaren Kolbenstange 24 ist mit Hilfe einer Schraubenmutter 25 und eines Gewindeansatzes 26 mit dem Hubschlitten fest verbunden.

Am Schlitten 11 ist ein mit Druckluft betriebener Antriebsmotor 27 befestigt, der am freien Ende seiner Antriebswelle 28 einen Drehkopf 29 trägt, der die Form eines einseitig offenen Gefäßes zeigt, in welches das freie Ende 30 der Versorgungsleitung 31 für den Beschichtungswerkstoff reicht. Dieser Teil der Versorgungsleitung ist starr ausgebildet und wird auf gleichbleibendem Abstand zum Antriebsmotor 27 gehalten und gestützt. Die Versorgungsleitung 31 im Bereich zwischen dem Hubschlitten und dem anschlußseitigen Ende des Gehäuses kann als flexibler Schlauch ausgebildet sein, um der Bewegung des Hubschlittens folgen zu können.
Eine nicht dargestellte Schraubkupplung sorgt für die Verbindung zwischen dem starren freien Ende 30 der Versorgungsleitung und dem flexiblen schlauchförmigen Teil 31. Gleichzeitig wird dadurch die Versorgungsleitung fest mit dem Hubschlitten verbunden. Eine ähnliche Schraubverbindung 34 ist für die Befestigung der schlauchförmig flexibel ausgebildeten Versorgungsleitung 35 mit dem Antriebsmotor vorgesehen.

Der Antriebsmotor 27 verläßt durch den Vorschub zusammen mit dem Drehkopf 29 den Innenraum des Gehäuses 3 durch eine Öffnung 36 im Gehäusedeckel 16. An diesen ist die Zentrierhülse 6 angeflanscht und mit Hilfe von Schrauben 37, die in Gewindebuchsen 38 des Gehäusedeckels 16 greifen, befestigt.

Der anschlußseitige Gehäusedeckel 15 wird durch am Gehäuse 3 befestigte Laschen 75 gehalten. Der Motor 27 ist mit Hilfe eines Halteblocks 73 am Hubschlitten 11 befestigt. Die Befestigungsschrauben sind mit 74 bezeichnet. Zur Hubbegrenzung des Hubschlittens 11 ist innerhalb des Gehäuses eine Anschlagplatte 71 vorgesehen, die in Gehäuselängsrichtung mit Hilfe einer Gewindespindel 72 verstellbar ist. Am äußeren Ende der Gewindespindel ist zu diesem Zweck ein Kreuzgriff 172 vorgesehen. Mit ihrem inneren Ende ist die Gewindespindel in einer Bohrung des Gehäusedeckels 16 auf einer Kugel 173 gelagert.

Um die Viskosität des Beschichtungswerkstoffs ändern, beispielsweise von Fett senken zu können, kann die Vorrichtung zusätzlich mit einer Heizung 70 versehen werden, die beispielsweise auf die anschlußseitige Stirnfläche aufsetzbar ist. Der Beschichtungswerkstoff passiert auf seinem Weg zum Drehkopf die Heizung und wird erwärmt.

Zur Handhabung ist das Gehäuse 3 mit Handgriffen 103 ausgerüstet, die beispielsweise angeschraubt sein können. Mit ihrer Hilfe ist die Vorrichtung auf eine Rohrmuffe steckbar, deren Gewinde beispielsweise mit Fett zu besprühen ist.

Von einem nicht näher dargestellten Kompressor 40 gelangt Druckluft über einen Anschluß 41 und die Versorgungsleitungen 41a, 41b und 41c (Fig. 8) zu den beiden Verbrauchern, nämlich zum Antriebsmotor 27 und zum Stellzylinder 21. In die Versorgungsleitung 41 ist eine Wartungseinheit zur Luftaufbereitung, bestehend aus einem Filter 42 einem Druckminderer 43 und einem Öler 44 eingesetzt. Mit 45 ist eine Rohrkupplung in Fließrichtung gesehen hinter der Wartungseinheit bezeichnet.

Von den Versorgungsleitungen zweigen Steuerleitungen 46 für einen von Hand betätigbaren Betriebsschalter 47 (2/3-Wegeventil) mit Startknopf 147 und ein Wechselventil 48 in der Versorgungsleitung 41a und 49 für einen Endschalter 50 zur Außerbetriebsetzung der Vorrichtung ab. Der Endschalter 50 ist mit einem Schwenkhebel 51 versehen, der bei Beendigung des Schlittenhubs auf die Anschlagplatte trifft oder gegen welchen alternativ die Kolbenstange 21c des Stellkolbens 21d (Fig. 8) am Ende seines Vorschubs fährt und damit den Endschalter 50 betätigt. Von der Versorgungsleitung 41b für den Vorschub des Stellkolbens zweigt eine Steuerleitung 52 zur Betätigung eines Ventils 53 ab, das die Zufuhr des Beschichtungswerkstoffs zum Drehkopf 29 freigibt. Mit 54 ist eine Pumpe für den Beschichtungswerkstoff und mit 55 dessen Vorratsbehälter bezeichnet.

Der Querschnitt der Vorsorgungsleitung 41b für den Vorschub des Stellkolbens 21d ist durch ein Wechselventil 56 absperr-bzw. schließbar. Das Ventil wird über eine von der Versorgungsleitung 41a des Antriebsmotors abzweigende Steuerleitung 57 gesteuert. In diese Steuerleitung sind eine Drossel 58 zur Volumensteuerung und ein nachgesetzter Puffer 59 eingesetzt, wodurch eine Zeitverzögerung der Schaltbewegung des federbelasteten Ventils 56 erreicht wird. In die Versorgungsleitungen 41b und 41c sind Drosseln zur Volumen- und damit Geschwindigkeitsregulierung der Bewegungen des Stellkolbens 21d eingesetzt. Sie tragen die Bezugsziffern 60 und 61.

Vor der Inbetriebsetzung der Vorrichtung steht Betriebsdruck über die Versorgungsleitung 41a vor dem Wechselventil 48, über die Versorgungsleitung 41b vor dem Absperrventil 56 und über die Versorgungsleitung 41c im Stellzylinder 21 an der Rückseite des Stellkolbens 21d an. Durch die Betätigung des Betriebsschalters 47 wird das Wechselventil 48 durchgeschaltet, so daß der Antriebsmotor 27 in Betrieb gesetzt wird. Durch die Zeitverzögerungselemente, Drossel 58 und Puffer 59, wird das Absperrventil 56 etwas zeitverzögert geschaltet. Die Druckluft gelangt in den Stellzylinder 21 und wirkt auf die Frontseite des Kolbens 21d. Durch die Flächendifferenz des Kolbens wird dieser in Vorschubrichtung bewegt. Die Druckluft von der Rückseite des Stellkolbens wird in die Versorgungsleitung 41 zurückgedrückt. Die Strömungsgeschwindigkeit wird durch die Drossel 61 begrenzt.

Sobald die Kolbenstange 21c den Schaltzapfen 51 des Endschalters 50 erreicht und diesen schaltet wird der Querschnitt der Steuerleitung 49 freigegeben. Der Betriebsdruck der Steuerleitung, in welcher ebenfalls eine als Zeitglied wirkende Drossel 62 angeordnet ist, schaltet das Wechselventil 48 in die Sperrstellung und führt zur Entlüftung des Teils der Versorgungsleitung 41a, der sich zwischen dem Wechselventil 48 und dem Antriebsmotor 27 befindet, durch die Entlüftungsbohrung des Wechselventils. Gleichzeitig wird die Steuerleitung 57 entlüftet.
Das federbelastete Absperrventil 56 kann dadurch schließen und entlüftet gleichzeitig den zwischen diesem Ventil und dem Stellzylinder 21 befindlichen Teil der Versorgungsleitung 41b. Der ständig in der Versorgungsleitung 41c anstehende Betriebsdruck beginnt unmittelbar darauf den Stellkolben 21d in seine Ausgangsstellung zurückzudrücken. Während der Vorschubbewegung des Stellkolbens 21 sorgt der Betriebsdruck über die Steuerleitung 52 für eine Schaltung des Ventils 53, so daß Beschichtungswerkstoff aus seinem Vorratsbehälter 55 über die Pumpe 54 in die Zuführleitung 63 zum nicht dargestellten Drehkopf der Vorrichtung gedrückt werden kann. Nach der Absperrbewegung des Ventils 56 wird auch die Steuerleitung 52 über die Entlüftungsbohrung des Ventils entlüftet. Das Ventil 53 kann dadurch in seine Sperrstellung zurückschalten und die weitere Zufuhr von Beschichtungswerkstoff zum Drehkopf unterbinden.

## Patentansprüche

1. Vorrichtung zum Beschichten der Innenflächen zylindrischer Hohlkörper, mit einem Drehkopf (29) zur Verteilung des Beschichtungswerkstoffs unter Fliehkraftwirkung, wobei der Beschichtungswerkstoff den Drehkopf (29) durch radial nach außen weisende öffnungen veräßt, dadurch gekennzeichnet, daß der Drehkopf (29) durch einen Druckluftmotor (27) angetrieben und durch wenigstens einen druckluftbetriebenen Stellzylinder (21) in Längsrichtung des zu beschichtenden Hohlkörpers bewegbar ist, daß der Drehkopf (29) mit dem Druckluftmotor (27) innerhalb eines Gehäuses (3) angeordnet ist, das mit lösbaren Anschlüssen (4) für flexible Versorgungsleitungen (31, 35) einer Versorgungseinheit (2) für Druckluft und den Beschichtungswerkstoff verbunden ist und daß der Druckluftmotor am freien Ende seiner Antriebswelle den Drehkopf trägt und mit seinem dem Drehkopf abgewandten Ende an einem Hubschlitten (11) befestigt ist, der an Führungsstäben (14a, 14b) innerhalb des Gehäuses geführt ist, wobei innerhalb des Gehäuses eine verstellbare Anschlagplatte (71) für den Hubschlitten (11) angeordnet ist.

2. Vorrichtung nach Anspruch 1, dadurch gekennzeichnet, daß die Kolbenstange (24) des Stellzylinders (21) mit dem Hubschlitten und der Stellzylinder mit dem Gehäusedeckel (15) des Gehäuses fest verbunden sind.

3. Vorrichtung nach Anspruch 1 oder 2, dadurch gekennzeichnet, daß am Hubschlitten (11) Führungszylinder (12a, 12b) befestigt sind, durch welche die Führungsstäbe (14a, 14b) hindurchgreifen.

4. Vorrichtung nach einem der Ansprüche 1 bis 3, dadurch gekennzeichnet, daß der Drehkopf als einseitig offenes Gefäß ausgebildet ist, in welches das freie Ende (30) der Versorgungsleitung (31) für den Beschichtungswerkstoff hineinreicht.

5. Vorrichtung nach einem der Ansprüche 1 bis 4, dadurch gekennzeichnet, daß die Versorgungsleitung für das Beschichtungsmaterial im Bereich zwischen dem Hubschlitten und dem Drehkopf starr ausgebildet und mit dem Hubschlitten verschraubt ist, und daß an der Verschraubung ein schlauchförmiger, zur Versorgungseinheit führender Teil (31) der Versorgungsleitung ansetzt.

6. Vorrichtung nach einem der Ansprüche 1 bis 5, dadurch gekennzeichnet, daß die gesamte, innerhalb des Gehäuses angeordnete Versorgungsleitung (35) für den Antriebsmotor des Drehkopfes schlauchförmig ausgebildet ist.

7. Vorrichtung nach einem der Ansprüche 1 bis 6, dadurch gekennzeichnet, daß der Drehkopf und der Motor durch eine öffnung (36) in dem ihnen zugewandten Gehäusedeckel (16) nach außen fahrbar sind.

8. Vorrichtung nach einem der Ansprüche 1 bis 7, dadurch gekennzeichnet, daß am Gehäuse eine Zentrierhülse (6) angeflanscht ist, mit dem die Vorrichtung auf einen zu beschichtenden Hohlkörper steckbar ist.

9. Vorrichtung nach einem der Ansprüche 1 bis 8, dadurch gekennzeichnet, daß das Gehäuse mit zwei Handgriffen (103) zum Aufsetzen und Abnehmen der Vorrichtung auf bzw. von einem Hohlkörper versehen ist.

10. Vorrichtung nach einem der Ansprüche 1 bis 9, dadurch gekennzeichnet, daß die Druckluftzufuhr für den Axialvorschub des Drehkopfes durch einen Endschalter (50) absperrbar ist.

11. Vorrichtung nach einem der Ansprüche 1 bis 10, dadurch gekennzeichnet, daß die Druckluftzufuhr für den Antriebsmotor des Drehkopfes durch ein stellbares Drosselventil (64) regelbar ist.

12. Vorrichtung nach einem der Ansprüche 1 bis 11, dadurch gekennzeichnet, daß die Versorgungseinheit aus einem Kompressor (9) und einer durch Druckluft angetriebenen Presse (10) für den Beschichtungswerkstoff besteht, die beide auf einem gemeinsamen transportablen Rahmen (40) befestigt sind.

13. Vorrichtung nach einem der Ansprüche 1 bis 12, dadurch gekennzeichnet, daß als Endschalter ein zeitabhängiger Schalter eingesetzt ist.

14. Vorrichtung nach einem oder mehreren der Ansprüche 1 bis 13, dadurch gekennzeichnet, daß alle Steuerorgane pneumatisch wirkend ausgebildet sind.

15. Vorrichtung nach einem oder mehreren der Ansprüche 1 bis 14, dadurch gekennzeichnet, daß das Gehäuse mit einer Heizung (70) zur Viskositätsänderung des Beschichtungswerkstoffs lösbar verbunden ist.

16. Vorrichtung nach Anspruch 1, dadurch gekennzeichnet, daß die Anschlagplatte durch eine Gewindespindel (72) in Längs-richtung des Gehäuses (3) verstellbar ist.

17. Vorrichtung nach einem oder mehreren der Ansprüche 1 bis 16, dadurch gekennzeichnet, daß der Antriebsmotor mit einem Halteblock (73) verschraubt und dieser mittels Halteschrauben (74) am Hubschlitten (11) befestigt ist.

18. Vorrichtung nach einem oder mehreren der Ansprüche 1 bis 17, dadurch gekennzeichnet, daß der Gehäusedeckel (15) an der Anschlußseite des Gehäuses an Haltelaschen (75) befestigt ist, die vom Gehäusemantel ausgehend radial einwärts gerichtet sind.

19. Vorrichtung nach Anspruch 18, dadurch gekennzeichnet, daß die Führungsstäbe (14) sowohl durch den anschlußseitigen Gehäusedeckel (15) als auch dessen Haltelaschen (75) hindurchgreifen und mit diesen beiden Teilen gemeinsam verschraubt sind.

## Claims

1. A device for coating the inner surfaces of hollow cylindrical members, having a rotary head (29) for the distribution of the coating material by the effect of centrifugal force, the coating material leaving the rotary head (29) through radially outwardly directed openings, characterized in that the rotary head (29) is driven by a compressed air motor (27) and can be moved by at least one compressed-air-actuating adjusting cylinder (21) in the longitudinal direction of the hollow member to be coated; the rotary head (29) together with the compressed air motor (27) is disposed inside a casing (3) which is connected to releasable connections (4) for flexible supply lines (31,35) of a supply unit (2) for compressed air and the coating material; and the compressed air motor bears the rotary head at the free end of its driving shaft and is attached by its end remote from the rotary head to a carriage (11) guided on guide rods (14a,14b) inside the casing, an adjustable stop plate (71) for the carriage (11) being disposed inside the casing.

2. An apparatus according to Claim 1, characterized in that the piston rod (24) of the adjusting cylinder (21) is rigidly connected to the carriage, while the adjusting cylinder is rigidly connected to the cover (15) of the casing.

3. An apparatus according to Claim 1 or 2, characterized in that attached to the carriage (11) are guide cylinders (12a,12b) through which the guide rods (14a,14b) extend.

4. An apparatus according to one of Claims 1 to 3, characterized in that the rotary head takes the form of a vessel which is open on one side and into which the free end (30) of the supply line (31) for the coating material extends.

5. An apparatus according to one of Claims 1 to 4, characterized in that the supply line for the coating material is rigid in the zone between the carriage and the rotary head and is screwed to the carriage, and a hose (31) forming part of the supply line which extends to the supply unit is attached to the screwed connection.

6. An apparatus according to one of Claims 1 to 5, characterized in that the whole supply line (35) for the drive motor of the rotary head is disposed inside the casing and takes the form of a hose.

7. An apparatus according to one of Claims 1 to 6, characterized in that the rotary head and the motor can be moved outwards through an opening (36) in the casing cover (16) adjacent said members.

8. An apparatus according to one of Claims 1 to 7, characterized in that flanged to the casing is a centring sleeve (6) by which the device can be placed on a hollow member to be coated.

9. An apparatus according to one of Claims 1 to 8, characterized in that the casing has two handles (103) for respectively fitting the device onto and removing the device from a hollow member.

10. An apparatus according to one of Claims 1 to 9, characterized in that the compressed air supply for the axial advance of the rotary head can be cut off by a limit switch (50).

11. An apparatus according to one of Claims 1 to 10, characterized in that the compressed air supply for the drive motor of the rotary head can be controlled by an adjustable throttle valve (64).

12. An apparatus according to one of Claims 1 to 11, characterized in that the supply unit consists of a compressor (9) and a compressed-air-driven press (10) for the coating material, these two members being attached to a common transportable frame (40).

13. An apparatus according to one of Claims 1 to 12, characterized in that the limit switch used is a timedependent switch.

14. A device according to one or more of Claims 1 to 13, characterized in that all the control members are constructed to act pneumatically.

15. A device according to one or more of Claims 1 to 14, characterized in that the casing is releasably connected to a heater (70) for changing the viscosity of the coating material.

16. A device according to Claim 1, characterized in that the stop plate can be adjusted in the longitudinal direction of the casing (3) by a threaded spindle (72).

17. A device according to one or more of Claims 1 to 16, characterized in that the drive motor is screwed to a retaining block (73) attached by means of retaining screws (74) to the carriage (11).

18. A device according to one or more of Claims 1 to 17, characterized in that the casing cover (15) is attached to the connection side of the casing via retaining straps (75) which are directed radially inwards, starting from the generated surface of the casing.

19. A device according to Claim 18, characterized in that the guide rods (14) engage through both the connection side casing cover (15) and also its retaining straps (75) and are screwed jointly to said elements.

## Revendications

1. Dispositif pour revêtir les surfaces internes de corps creux cylindriques, avec une tête rotative (29) pour répartir le matériau de revêtement sous l'action de la force certrifuge, le matériau de revêtement quittant la tête rotative (29) par des ouvertures orientées radialement vers l'extérieur, caractérisé en ce que la tête rotative (29) est entraînée par un moteur pneumatique (27) et peut être déplacée, par au moins un vérin de réglage pneumatique (21) dans la direction longitudinale du corps creux à revêtir, en ce que la tête rotative (29) avec le moteur pneumatique (27) est disposée à l'intérieur d'un boîtier (3) qui est relié à des raccords amovibles (4) pour des conduits d'alimentation flexibles (31,35) d'une unité d'alimentation (2) pour l'air comprimé et le matériau de revêtement, et en ce que le moteur pneumatique supporte à l'extrémité libre de son arbre d'entraînement la tête rotative et est fixé, par son extrémité opposé à la tête rotative, à un chariot de levage (11) qui est guidé sur des barres de guidage (14a,14b) à l'intérieur du boîtier, et à l'intérieur du boîtier étant disposée une plaque de butée déplaçable (71) pour le chariot de levage (11).

2. Dispositif selon la revendication 1, caractérisé en ce que la tige de piston (24) du vérin de réglage (21) est reliée solidement au chariot de levage, et que le vérin de réglage est relié solidement au couvercle de boîtier (15) du boîtier.

3. Dispositif selon la revendication 1 ou 2, caractérisé en ce que des vérins de guidage (12a,12b) sont fixés au chariot de levage (11) à travers lesquels passent les barres de guidage (14a,14b).

4. Dispositif selon l'une des revendications 1 à 3, caractérisé en ce que la tête rotative est réalisée sous forme de récipient ouvert d'un côté, dans lequel rentre l'extrémité libre (30) du conduit d'alimentation (31) du matériau de revêtement.

5. Dispositif selon l'une des revendications 1 à 4, caractérisé en ce que le conduit d'alimentation du matériau de revêtement est réalisé de façon rigide dans la région entre le chariot de levage et la tête rotative et qu'elle est vissée au chariot de levage, et en ce qu'il est raccordé au vissage une pièce (31) tubulaire, menant vers l'unité d'alimentation, du conduit d'alimentation.

6. Dispositif selon l'une des revendications 1 à 5, caractérisé en ce que l'ensemble du conduit d'alimentation (35) disposé à l'intérieur du boîtier pour le moteur d'entraînement de la tête rotative est réalisé de façon tubulaire.

7. Dispositif selon l'une des revendications 1 à 6, caractérisé en ce que la tête rotative et le moteur peuvent être conduits par une ouverture (36) pratiquée dans le couvercle de boîtier (16) qui leur fait face, vers l'extérieur.

8. Dispositif selon l'une des revendications 1 à 7, caractérisé en ce qu'un manchon de centrage (6) est bridé au boîtier, au moyen duquel le dispositif peut être mis en place sur un corps creux à revêtir.

9. Dispositif selon l'une des revendications 1 à 8, caractérisé en ce que le boîtier est pourvu de deux poignées (103) pour placer et enlever le dispositif sur ou d'un corps creux.

10. Dispositif selon l'une des revendications 1 à 9, caractérisé en ce que l'amenée d'air comprimé pour l'avance axiale de la tête rotative peut être arrêtée par un commutateur terminal (50).

11. Dispositif selon l'une des revendications 1 à 10, caractérisé en ce que l'amenée d'air comprimé pour le moteur d'entraînement de la tête rotative peut être réglée par une vanne papillon (64) réglable.

12. Dispositif selon l'une des revendications 1 à 11, caractérisé en ce que l'unité d'alimentation est constituée d'un compresseur (9) et d'une presse (10) commandée par air comprimé pour le matériau de revêtement qui sont fixés tous les deux sur un châssis commun transportable (40).

13. Dispositif selon l'une des revendications 1 à 12, caractérisé en ce qu'on utilise comme commutateur terminal un commutateur variable en temps.

14. Dispositif selon l'une ou plusieurs des revendications 1 à 13, caractérisé en ce que tous les organes de commande sont réalisés à action pneumatique.

15. Dispositif selon l'une ou plusieurs des revendications 1 à 14, caractérisé en ce que le boîtier est relié de façon amovible à un chauffage (70) pour la modification de la viscosité du matériau de revêtement.

16. Dispositif selon la revendication 1, caractérisé en ce que la plaque de butée est déplaçable par une broche filetée (72) dans la direction longitudinale du boîtier (3).

17. Dispositif selon l'une ou plusieurs des revendications 1 à 16, caractérisé en ce que le moteur d'entraînement est vissé sur un bloc de maintien (73) et que celui-ci est fixé au moyen de vis de retenue. (74) au chariot de levage (11).

18. Dispositif selon l'une ou plusieurs des revendications 1 à 17, caractérisé en ce que le couvercle de boîtier (15) est fixé au côté de raccordement du boîtier à des languettes de retenue (75) qui sont orientées radialement vers l'intérieur en partant de l'enveloppe de boîtier.

19. Dispositif selon la revendication 18, caractérisé en ce que les barres de guidage (14) passent aussi bien à travers le couvercle de boîtier (15) côté raccordement qu'à travers les languettes de retenue (75) de celui-ci et sont vissées conjointement avec ces deux pièces.
